# EUROPÄISCHE PATENTSCHRIFT

(11) **EP 3 741 941 B1**
(45) Veröffentlichungstag und Bekanntmachung des Hinweises auf die Patenterteilung: **21.07.2021**
(21) Anmeldenummer: 20175332.4
(22) Anmeldetag: 19.05.2020
(51) Int. Cl.: E05C 17/54, E05B 15/02

(54) **TÜRABSTANDSHALTER**
DOOR SPACER
ENTRETOISE DE PORTE

(30) Priorität: 20.05.2019 AT 1872019
(43) Veröffentlichungstag der Anmeldung: 25.11.2020
(73) Patentinhaber: Pucher, Erwin, 4707 Schlüsslberg (AT)
(72) Erfinder: Pucher, Erwin, 4707 Schlüsslberg (AT)
(74) Vertreter: Ellmeyer, Wolfgang

(56) Entgegenhaltungen:
- DE-U1- 20 001 393
- DE-U1- 20 103 747
- US-A- 2 903 286
- US-A1- 2003 070 256

## Beschreibung

Zufallende Türen stellen im Haushalt ein Sicherheitsrisiko dar. Offen stehende Türen können durch Zugluft zufallen und dabei Haustiere oder Kinder einklemmen. Dies kann zu schweren Verletzungen führen. Dennoch sind offen stehende Türen oft gewünscht, beispielsweise um Kinder zu hören, die im benachbarten Zimmer spielen, oder um Haustieren den Wechsel durch die Räume zu ermöglichen.

GB 2338743 A beschreibt eine Türverriegelung, wobei ein Türabstandshalter im Bereich der Falle des Schlosses angeordnet ist. Die Falle muss um 180° verdreht eingebaut werden, damit der offenbarte Türabstandshalter funktioniert. Die um 180° eingebaute Falle schlägt an den Türabstandshalter an, das ein Zuschließen der Tür verhindert.

GB 2398103 A beschreibt eine Vorrichtung zum Halten von Türen, die zwei Öffnungen aufweist, in die die Falle eines Schlosses eingreifen kann, sowie zwei Löcher aufweist, mit denen über Schrauben die Vorrichtung an der Zarge der Türe befestigt werden kann.

DE 202015005923 U1 beschreibt ein magnetisches Klemmblech, welches entweder über die Stulpöffnung des Türfallriegels oder über den Türfallriegel selbst gesetzt/geschoben wird, wobei "Stulp" das Schließblech in der Zarge bezeichnet. So ist ein Einrasten der Falle in den Stulp nicht mehr möglich.

DE20103747U1 beschreibt einen Türabstandshalter, umfassend eine Trägerplatte, wobei die Trägerplatte rechteckige Kopfelemente aufweist und zwei im Wesentlichen rechteckige Ausnehmungen zur Aufnahme von Falle und Schlossriegel auf der Trägerplatte angeordnet sind.

Ziel der Erfindung ist es, einen Türabstandshalter bereitzustellen, das einfach und effizient das Zufallen einer Türe verhindert.

Erfindungsgemäß wird dies dadurch erreicht, indem ein Türabstandshalter bereitgestellt wird, das eine Trägerplatte umfasst, wobei die Trägerplatte zwei im Wesentlichen rechteckige Pilzköpfe, die in die Ausnehmungen der Zarge für die Falle und den Riegel eingehängt werden können, aufweist und zwei im Wesentlichen rechteckige Ausnehmungen zur Aufnahme von Falle und Schlossriegel auf der Trägerplatte angeordnet sind. Der erfindungsgemäße Türabstandhalter unterscheidet sich somit vom Stand der Technik hauptsächlich durch die zwei im Wesentlichen rechteckigen Pilzköpfe.

Die Pilzköpfe weisen Nuten nur auf ihrer kurzen Seite auf. Die Pilzköpfe werden in die Ausnehmungen am Türabstandshalter der Türe oder der Zarge eingehängt. Dadurch entsteht eine stabile Verbindung des erfindungsgemäßen Türabstandshalters mit der Zarge. Falle und Riegel des Schlosses der Türe können in die Ausnehmungen eingreifen. Die Ausnehmungen sind so dimensioniert, dass sie Falle und Riegel des Schlosses aufnehmen können. Die Ausnehmungen können größer als die Pilzköpfe sein. Fällt eine Tür in den erfindungsgemäßen Türabstandshalter, greifen Falle und Riegel in die Ausnehmungen des Türabstandshalters ein, und es bleibt ein Spalt zwischen der Tür und der Zarge. Die Tür kann im eingerasteten Zustand einen Spalt weit offen gehalten werden, um ein Durchlüften zu ermöglichen. Ebenso kann sie im eingerasteten Zustand gesperrt werden. Durch Drücken der Schnalle kann die Türe leicht wieder geöffnet werden. Die Tür kann von beiden Seiten geöffnet werden. Die Tür bleibt ca. 3-4 cm offen. Ebenso wird ein Einklemmen von Dingen und Personen oder Tieren effektiv verhindert.

In einer Ausführungsform kann ein Magnet zwischen den beiden Pilzköpfen angeordnet sein. Unter Umständen ist es bei manchen Zargen nicht möglich, die Pilzköpfe einrasten zu lassen. In diesem Fall bleiben die pilzköpfe einfach in der Ausnehmung der Zarge für die Falle und den Riegel stecken und der Magnet stellt eine feste Verbindung her, sodass der erfindungsgemäße Türabstandshalter nicht herausfallen kann.

In einer anderen Ausführungsform kann ein Magnet zwischen einem der Pilzköpfe und einem Rand der Trägerplatte angeordnet sein. Durch die Anordnung am Rand kann ein größerer Magnet verwendet werden.

In einer anderen Ausführungsform kann ein Magnet zwischen dem pilzkopf und einem Rand der Trägerplatte angeordnet sein und ein Magnet zwischen dem anderen Pilzkopf und einem Rand der Trägerplatte angeordnet sein. Zwei Magnete ermöglichen eine festere Verbindung des Türabstandshalters mit der Zarge.

In einer Ausbildung der Erfindung kann der Türabstandshalter zwischen den Pilzköpfen und den Ausnehmungen einen Doppelknick aufweisen, wobei die Ebene, auf der die Pilzköpfe angeordnet sind, im Wesentlichen parallel zu der Ebene ist, auf der die Ausnehmungen angeordnet sind. Dieser Doppelknick ermöglicht die Anwendung des Türabstandshalters bei falzlosen Türen, die bündig abschließen.

In einer Ausführungsform kann der Türabstandshalter symmetrisch um die Achse 5 ausgeführt sein. Durch die symmetrische Ausführung ist die Verwendung sowohl bei links als auch bei rechts angeschlagenen Türen möglich.

In einer Ausführungsform können die Ausnehmungen durchgängig durch die Trägerplatte ausgeführt sein. Die Falle und der Riegel können durch die Trägerplatte hindurchragen.

In einer anderen Ausführungsform können die Ausnehmungen als Nuten ausgeführt sind. Bei dieser Ausführungsform greifen die Falle und der Riegel in den Türabstandshalter ein und treten an der anderen Seite nicht aus.

Kurzbeschreibung der Zeichnungen.

In den Zeichnungen bedeuten die Bezugszeichen Folgendes:
- 1: Türabstandshalter
- 2a, 2b: Pilzköpfe
- 3: Magnet
- 4a, 4b: Ausnehmungen
- 5: Symmetrieachse
- 6: Trägerplatte
- 7: Zarge
- 8: Tür
- 9: Türschnalle
- 10: Falle

Fig. 1 zeigt eine Draufsicht und zwei Seitenansichten eines erfindungsgemäßen Türabstandshalters.
Fig. 2 zeigt eine Draufsicht und eine Seitenansicht eines erfindungsgemäßen Türabstandshalters mit einem Doppelknick.
Fig. 3 zeigt eine Draufsicht eines erfindungsgemäßen Türabstandshalters mit einem zwischen den Pilzköpfen angeordneten Magneten.
Fig. 4 zeigt eine Draufsicht eines erfindungsgemäßen Türabstandshalters mit zwei Magneten, die jeweils zwischen einem Pilzkopf und einem Rand der Trägerplatte angeordnet sind.
Fig. 5 zeigt eine schematische Darstellung eines erfindungsgemäßen Türabstandshalters im Eingriff mit einer falzlosen Tür.

### BEISPIELE

### Beispiel 1 - Türabstandshalter

Ein Türabstandshalter 1 weist eine Trägerplatte 6 mit zwei im Wesentlichen rechteckigen Pilzköpfen 2a, 2b auf. Auf der Trägerplatte 6 sind zwei im Wesentlichen rechteckige Ausnehmungen 4a, 4b zur Aufnahme von Falle 10 und Schlossriegel auf der Trägerplatte 6 angeordnet. Die Pilzköpfe 2a, 2b werden in die Ausnehmungen der Zarge 7 gesteckt. Dadurch entsteht eine feste Verbindung des Türabstandshalters 1 mit der Zarge 7. Wenn es nicht möglich ist, die Pilzköpfe 2a, 2b in der Zarge 7 zu verschieben, kann ein Magnet 3 im Türabstandshalter 1 angeordnet werden, der dann die feste Verbindung mit der Zarge 7 herstellt. Die Türe 8, die einen Falz aufweist, kann nicht mehr zufallen, denn die Falle 10 und der Riegel werden von den Ausnehmungen 4a, 4b aufgenommen. So entsteht ein Spalt zwischen Tür 8 und Zarge 7. Die Ausnehmungen 4a, 4b können als durchgängige Ausnehmungen oder Nuten ausgeführt sein.

### Beispiel 2 - Türabstandshalter mit Doppelknick

Ein Türabstandshalter 1 wie in Beispiel 1 beschrieben kann einen Doppelknick zwischen den Pilzköpfen 2a, 2b und den Ausnehmungen 4a, 4b aufweisen. Bei Türen 8, die falzlos sind und bündig abschließen, müssen die Ausnehmungen 4a, 4b nach außen gerückt werden, d.h. weiter entfernt von den Scharnieren der Türe 8 angeordnet werden. So kann der Türabstandshalter 1 universell für solche Türen 8 verwendet werden.

## Patentansprüche

1. Türabstandshalter (1), umfassend eine Trägerplatte (6), **dadurch gekennzeichnet, dass** die Trägerplatte (6) zwei im Wesentlichen rechteckige Pilzköpfe (2a, 2b) aufweist, die in die Ausnehmungen der Zarge für die Falle und den Riegel eingehängt werden können, und zwei im Wesentlichen rechteckige Ausnehmungen (4a, 4b) zur Aufnahme von Falle und Schlossriegel auf der Trägerplatte (6) angeordnet sind.

2. Türabstandshalter (1) nach Anspruch 1, **dadurch gekennzeichnet, dass** ein Magnet (3) zwischen den beiden Pilzköpfen (2a, 2b) angeordnet ist.

3. Türabstandshalter (1) nach Anspruch 1, **dadurch gekennzeichnet, dass** ein Magnet (3) zwischen einem der Pilzköpfe (2a, 2b) und einem Rand der Trägerplatte (6) angeordnet ist.

4. Türabstandshalter (1) nach Anspruch 1, **dadurch gekennzeichnet, dass** ein Magnet (3) zwischen dem Pilzkopf (2a) und einem Rand der Trägerplatte (6) angeordnet ist und ein Magnet (3) zwischen dem anderen Pilzkopf (2b) und einem Rand der Trägerplatte (6) angeordnet ist.

5. Türabstandshalter (1) nach einem der vorangegangenen Ansprüche, **dadurch gekennzeichnet, dass** der Türabstandshalter (1) zwischen den Pilzköpfen (2a, 2b) und den Ausnehmungen (4a, 4b) einen Doppelknick aufweist, wobei die Ebene, auf der die Pilzköpfe (2a, 2b) angeordnet sind, im Wesentlichen parallel zu der Ebene ist, auf der die Ausnehmungen (4a, 4b) angeordnet sind.

6. Türabstandshalter (1) nach einem der vorangegangenen Ansprüche,
**dadurch gekennzeichnet, dass**
der Türabstandshalter (1) symmetrisch um die Achse 5 ausgeführt ist.

7. Türabstandshalter (1) nach einem der vorangegangenen Ansprüche,
**dadurch gekennzeichnet, dass**
die Ausnehmungen (4a, 4b) durchgängig durch die Trägerplatte (6) ausgeführt sind.

8. Türabstandshalter (1) nach einem der Ansprüche 1 bis 6,
**dadurch gekennzeichnet, dass**
die Ausnehmungen (4a, 4b) als Nuten ausgeführt sind.

## Claims

1. A door spacer (1), comprising a support plate (6), **characterized in that** said support plate (6) has two essentially rectangular mushroom caps (2a, 2b) that can be secured to the recesses for the latch and the bolt in the frame, and two essentially rectangular recesses (4a, 4b) for receiving the latch and the bolt are arranged on said support plate (6).

2. The door spacer (1) according to claim 1, **characterized in that** a magnet (3) is arranged between the two mushroom caps (2a, 2b).

3. The door spacer (1) according to claim 1, **characterized in that** a magnet (3) is arranged between one of said mushroom caps (2a, 2b) and an edge of said support plate (6).

4. The door spacer (1) according to claim 1, **characterized in that** one magnet (3) is arranged between the mushroom cap (2a) and an edge of said support plate (6) and one magnet (3) is arranged between the other mushroom cap (2b) and an edge of said support plate (6).

5. The door spacer (1) according to anyone of the preceding claims, **characterized in that** said door spacer (1) has a double bend between said mushroom caps (2a, 2b) and said recesses (4a, 4b), the plane on which said mushroom caps (2a, 2b) are arranged being essentially parallel to the plane on which said recesses (4a, 4b) are arranged.

6. The door spacer (1) according to any one of the preceding claims, **characterized in that** said door spacer (1) is implemented to be symmetrical around the axis 5.

7. The door spacer (1) according to anyone of the preceding claims, **characterized in that** said recesses (4a, 4b) are implemented to be continuous through said support plate (6).

8. The door spacer (1) according to any one of the claims 1 to 6, **characterized in that** said recesses (4a, 4b) are implemented as grooves.

## Revendications

1. Entretoise de porte (1), comprenant une plaque de support (6), **caractérisée en ce que** ladite plaque de support (6) a deux chapeaux champignons (2a, 2b) essentiellement rectangulaires qui peuvent être accrochés aux évidements pour le loquet et le verrou dans le dormant, et deux évidements (4a, 4b) essentiellement rectangulaires pour recevoir le loquet et le verrou disposés sur ladite plaque de support (6).

2. Entretoise de porte (1) selon la revendication 1, **caractérisée en ce qu'**un aimant (3) est disposé entre les deux chapeaux champignons (2a, 2b).

3. Entretoise de porte (1) selon la revendication 1, **caractérisée en ce qu'**un aimant (3) est disposé entre l'un desdits chapeaux champignons (2a, 2b) et un bord de ladite plaque de support (6).

4. Entretoise de porte (1) selon la revendication 1, **caractérisée en ce qu'**un aimant (3) est disposé entre le chapeau champignon (2a) et un bord de ladite plaque de support (6) et un aimant (3) est disposé entre l'autre chapeau champignon (2b) et un bord de ladite plaque de support (6).

5. Entretoise de porte (1) selon l'une quelconque des revendications précédentes, **caractérisée en ce que** ladite entretoise de porte (1) présente une flexion double entre lesdits chapeaux champignons (2a, 2b) et lesdits évidements (4a, 4b), le plan sur lequel sont disposés lesdits chapeaux champignons (2a, 2b) étant essentiellement parallèle au plan sur lequel sont disposés lesdits évidements (4a, 4b).

6. Entretoise de porte (1) selon l'une quelconque des revendications précédentes, **caractérisée en ce que** ladite entretoise de porte (1) est réalisée pour être symétrique autour de l'axe 5.

7. Entretoise de porte (1) selon l'une quelconque des revendications précédentes, **caractérisée en ce que** lesdits évidements (4a, 4b) sont réalisés pour être continus à travers ladite plaque de support (6).

8. Entretoise de porte (1) selon l'une quelconque des revendications 1 à 6, **caractérisée en ce que** lesdits évidements (4a, 4b) sont réalisés sous forme de rainures.
